# EUROPÄISCHE PATENTANMELDUNG

(11) **EP 4 663 930 A1**
(43) Veröffentlichungstag der Anmeldung: **17.12.2025**
(21) Anmeldenummer: 25175044.4
(22) Anmeldetag: 08.05.2025
(51) Int. Cl.: F02D 19/06, F02D 19/10, F02M 43/04, F02M 47/02, F02M 63/00, F02M 57/02, F02M 45/08

(54) **KRAFTSTOFFINJEKTOR EINER BRENNKRAFTMASCHINE UND BRENNKRAFTMASCHINE**

(30) Priorität: 12.06.2024 DE 102024116425
(71) Anmelder: Everllence SE, 86153 Augsburg (DE)
(72) Erfinder: Indrich, Maximilian, 86399 Bobingen (DE); Ippy, Josef, 86551 Aichach (DE)

(57) **Zusammenfassung**

Kraftstoffinjektor (10) einer Brennkraftmaschine, der dazu ausgebildet ist, einer Brennkammer eines Zylinders der Brennkraftmaschine Kraftstoff zuzuführen, mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten Kraftstoffs durch die ersten Kraftstoffeinspritzöffnungen (16) freigibt oder versperrt, mit einer in einer zweiten Nadelführung (13) bewegbar geführten zweiten Düsennadel (15), die mit zweiten Kraftstoffeinspritzöffnungen (17) derart zusammenwirkt, dass die zweite Düsennadel (15) abhängig von ihrer Position entweder eine Kraftstoffströmung eines zweiten Kraftstoffs durch die zweiten Kraftstoffeinspritzöffnungen (17) freigibt oder versperrt, mit mindestens einem in denselben integrierten ersten Kraftstoffspeicherraum (22) für den ersten Kraftstoff, mit mindestens einem in denselben integrierten zweiten Kraftstoffspeicherraum (23) für den zweiten Kraftstoff, wobei der mindestens eine erste Kraftstoffspeicherraum (22) und der mindestens eine zweite Kraftstoffspeicherraum (23) in Querrichtung oder Radialrichtung des Kraftstoffinjektors (10) nebeneinander angeordnet sind und sich in Längsrichtung oder Axialrichtung des Kraftstoffinjektors (10) überlappen. Fig. 1

## Beschreibung

Die Erfindung betrifft einen Kraftstoffinjektor einer Brennkraftmaschine. Des Weiteren betrifft die Erfindung eine Brennkraftmaschine mit mindestens einem Kraftstoffinjektor.

Die hier vorliegende Erfindung betrifft insbesondere den Bereich sogenannter Großmotoren bzw. Großbrennkraftmaschinen, deren Zylinder Kolbendurchmesser von mindestens 140 mm, insbesondere von mindestens 175 mm, aufweisen. Bei solchen Großbrennkraftmaschinen handelt es sich zum Beispiel um Schiffsmotoren. Als Schiffsmotoren sind bereits Dual-Fuel Brennkraftmaschinen bekannt. Aus der Praxis bekannte Dual-Fuel Brennkraftmaschinen können in einem ersten Betriebsmodus betrieben werden, in welchem dieselben einen ersten Kraftstoff, insbesondere einen relativ zündwilligen Kraftstoff, verbrennen, sowie in einem zweiten Betriebsmodus, in welchem dieselben einen zweiten Kraftstoff, insbesondere relativ zündunwilligen Kraftstoff verbrennen. Bei dem ersten, relativ zündwilligen Kraftstoff kann es sich zum Beispiel um einen Dieselkraftstoff handeln. Bei dem zweiten, relativ zündunwilligen Kraftstoff kann es sich zum Beispiel um Methanol, Ethanol oder Ammoniak handeln. Im zweiten Betriebsmodus kann der zweite, relativ zündunwilligen Kraftstoff, insbesondere das Methanol, Ethanol oder Ammoniak, über den ersten, relativ zündwilligen Kraftstoff, insbesondere den Dieselkraftstoff, gezündet werden.

DE 10 2013 000 048 B3 offenbart einen Kraftstoffinjektor, mithilfe dessen sowohl ein erster, relativ zündwilliger Kraftstoff als auch ein zweiter, relativ zündunwilliger Kraftstoff in eine Brennkammer eines Zylinders eingebracht werden kann.

Hiervon ausgehend liegt der vorliegenden Erfindung die Aufgabe zugrunde, einen neuartigen Kraftstoffinjektor einer Brennkraftmaschine, der bei hoher Betriebsfestigkeit einfach gefertigt werden kann, und eine Brennkraftmaschine mit einem solchen Kraftstoffinjektor zu schaffen. Diese Aufgabe wird durch einen Kraftstoffinjektor nach Anspruch 1 und eine Brennkraftmaschine nach Anspruch 11 gelöst.

Der Kraftstoffinjektor weist eine in einer ersten Nadelführung bewegbar geführte erste Düsennadel auf, die mit ersten Kraftstoffeinspritzöffnungen derart zusammenwirkt, dass die erste Düsennadel abhängig von ihrer Position entweder eine Kraftstoffströmung des ersten Kraftstoffs durch die ersten Kraftstoffeinspritzöffnungen freigibt oder versperrt. Der Kraftstoffinjektor weist ferner eine in einer zweiten Nadelführung bewegbar geführte zweite Düsennadel auf, die mit zweiten Kraftstoffeinspritzöffnungen derart zusammenwirkt, dass die zweite Düsennadel abhängig von ihrer Position entweder eine Kraftstoffströmung eines zweiten Kraftstoffs durch die zweiten Kraftstoffeinspritzöffnungen freigibt oder versperrt. In den Kraftstoffinjektor ist mindestens ein erster Kraftstoffspeicherraum für den ersten Kraftstoff und mindestens ein zweiter Kraftstoffspeicherraum für den zweiten Kraftstoff integriert, wobei der mindestens eine erste Kraftstoffspeicherraum und der mindestens eine zweite Kraftstoffspeicherraum in Querrichtung oder Radialrichtung des Kraftstoffinjektors nebeneinander angeordnet sind und sich in Längsrichtung oder Axialrichtung des Kraftstoffinjektors überlappen.

Dadurch, dass beim erfindungsgemäßen Kraftstoffinjektor der mindestens eine erste Kraftstoffspeicherraum und der mindestens eine zweite Kraftstoffspeicherraum in Querrichtung oder Radialrichtung des Kraftstoffinjektors nebeneinander und damit in Längsrichtung oder Axialrichtung des Kraftstoffinjektors überlappend parallel zueinander angeordnet sind, kann einerseits eine hohe Betriebsfestigkeit des Kraftstoffinjektors gewährleistet werden, andererseits eine einfache Herstellbarkeit desselben. Im Bereich der Kraftstoffspeicherräume können selbst bei hohen Betriebsdrücken Spannungen reduziert werden. Es ist möglich, eine gewünschte Innendruckfestigkeit der Kraftstoffspeicherräume mittels Autofrettage bereitzustellen, wodurch der Herstellungsaufwand weiter reduziert werden kann.

Vorzugsweise ist der Durchmesser des mindestens einen ersten Kraftstoffspeicherraums kleiner ist als der Durchmesser des mindestens einen zweiten Kraftstoffspeicherraums, wobei Verhältnis zwischen dem Durchmesser des zweiten Kraftstoffspeicherraums und dem Durchmesser zwischen 1,05 und 1,25 beträgt. Dies ist von Vorteil, da der Betriebsdruck für den ersten Kraftstoff typischerweise höher ist als der Betriebsdruck für den zweiten Kraftstoff. Daher ist der Durchmesser des mindestens einen ersten Kraftstoffspeicherraums kleiner als der Durchmesser des mindestens einen zweiten Kraftstoffspeicherraums. Es kann eine hohe Betriebsfestigkeit gewährleistet werden.

Vorzugsweise beträgt ein Verhältnis zwischen einem Abstand zwischen einem ersten Kraftstoffspeicherraum und einem benachbarten zweiten Kraftstoffspeicherraum des erfindungsgemäßen Kraftstoffinjektors und einem Abstand zwischen zwei benachbarten zweiten Kraftstoffspeicherräumen des erfindungsgemäßen Kraftstoffinjektors zwischen 0,75 und 1,25, vorzugsweise zwischen 0,75 und 0,95. Auch dies dient der Bereitstellung einer hohen Betriebsfestigkeit des erfindungsgemäßen Kraftstoffinjektors.

Vorzugsweise sind in den erfindungsgemäßen Kraftstoffinjektor mindestens zwei erste Kraftstoffspeicherräume mit unterschiedlichen Längen integriert, wobei ein Längenverhältnis zwischen der Länge des kürzeren oder kürzesten ersten Kraftstoffspeicherraums und der Länge des längeren oder längsten ersten Kraftstoffspeicherraums zwischen 0,5 und 0,95, vorzugsweise zwischen 0,5 und 0,75, beträgt. Alternativ oder zusätzlich sind in den Kraftstoffinjektor mindestens zwei zweite Kraftstoffspeicherräume mit unterschiedlichen Längen integriert, wobei ein Längenverhältnis zwischen der Länge des kürzeren oder kürzesten zweiten Kraftstoffspeicherraums und der Länge des längeren oder längsten zweiten Kraftstoffspeicherraums zwischen 0,5 und 0,95, vorzugsweise zwischen 0,5 und 0,75, beträgt.

Durch die unterschiedlich langen Kraftstoffspeicherräume für den ersten Kraftstoff und/oder durch die unterschiedlich langen Kraftstoffspeicherräume für den zweiten Kraftstoff des erfindungsgemäßen Kraftstoffinjektors werden im jeweiligen Kraftstoffkreis des jeweiligen Kraftstoffs durch das Öffnen und/oder Schließen der jeweiligen Düsennadel Schwingungen unterschiedlicher Wellenlänge im jeweiligen Kraftstoffkreis angeregt, die sich überlagern und zumindest teilweise gegenseitig auslöschen. Auch dies dient der Erhöhung der Betriebsfestigkeit des erfindungsgemäßen Kraftstoffinjektors.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen Querschnitt in Längsrichtung oder Axialrichtung durch einen ersten erfindungsgemäßen Kraftstoffinjektor;
- Fig. 2: ein Detail des erfindungsgemäßen Kraftstoffinjektors der Fig. 1;
- Fig. 3: ein weiteres Detail des Kraftstoffinjektors der Fig. 1;
- Fig. 4: ein Detail eines zweiten erfindungsgemäßen Kraftstoffinjektors;
- Fig. 5: ein weiteres Detail des Kraftstoffinjektor der Fig. 4;
- Fig. 6: ein Detail eines dritten Kraftstoffinjektors;
- Fig. 7: ein Detail eines vierten Kraftstoffinjektors;
- Fig. 8: ein Zeitdiagramm für den Kraftstoffinjektor der Fig. 1, 2, 3;
- Fig. 9: ein Zeitdiagramm für den Kraftstoffinjektor der Fig. 4, 5.

Die Erfindung betrifft einen Kraftstoffinjektor einer Brennkraftmaschine. Ein solcher Kraftstoffinjektor ist dazu ausgebildet, einer Brennkammer eines Zylinders der Brennkraftmaschine Kraftstoff zuzuführen.

Der erfindungsgemäße Kraftstoffinjektor dient dazu, einer insbesondere als Dual-Fuel-Brennkraftmaschine ausgebildeten Brennkraftmaschine unterschiedliche Kraftstoffe zuzuführen, und zwar in einem ersten Betriebsmodus einen ersten, relativ zündwilligen Kraftstoff und in einem zweiten Betriebsmodus einen zweiten, relativ zündunwilligen Kraftstoff sowie den ersten, relativ zündwilligen Kraftstoff, um über den ersten, relativ zündwilligen Kraftstoff den zweiten, relativ zündunwilligen Kraftstoff zu zünden.

Beim ersten, relativ zündwilligen Kraftstoff handelt es sich insbesondere um einen Dieselkraftstoff. Beim zweiten, relativ zündunwilligen Kraftstoff kann es sich um Methanol, Ethanol oder Ammoniak handeln.

Fig. 1 zeigt einen Querschnitt durch einen ersten erfindungsgemäßen Kraftstoffinjektor 10, wobei der Kraftstoffinjektor 10 einen Düsennadel-Aufnahmekörper 11 aufweist, der eine erste Nadelführung 12 für eine erste Düsennadel 14 und eine zweite Nadelführung 13 für eine zweite Düsennadel 15 bereitstellt. Ferner stellt der Düsennadel-Aufnahmekörper 11 erste Kraftstoffeinspritzöffnungen 16 und zweite Kraftstoffeinspritzöffnungen 17 bereit. Abhängig von der Position der Düsennadeln 14, 15 geben dieselbe eine Kraftstoffströmung durch die Kraftstoffeinspritzöffnungen 16, 17 frei oder versperren dieselbe.

Der erfindungsgemäße Kraftstoffinjektor 10 weist ferner einen Kraftstoffspeicherraum-Aufnahmekörper 18 und im gezeigten Ausführungsbeispiel einen zwischen dem Kraftstoffspeicherraum-Aufnahmekörper 18 und dem Düsennadel-Aufnahmekörper 11 angeordneten Magnetventil-Aufnahmekörper 19 auf.

Ein im Magnetventil-Aufnahmekörper 19 angeordnetes erstes Magnetventil 20 dient der Ansteuerung der ersten Düsennadel 14, um durch Veränderung der Position der ersten Düsennadel 14 die Kraftstoffströmung durch die ersten Kraftstoffeinspritzöffnungen 16 entweder freizugeben oder zu versperren.

Ein im Magnetventil-Aufnahmekörper 19 angeordnetes zweites Magnetventil 21 dient der Ansteuerung der zweiten Düsennadel 15, um die Position der zweiten Düsennadel 15 zu verändern und hiervon abhängig die Kraftstoffströmung des zweiten Kraftstoffs durch die zweiten Kraftstoffeinspritzöffnungen 17 entweder freizugeben oder zu versperren.

Wie bereits ausgeführt, weist der Kraftstoffinjektor 10 den Kraftstoffspeicherraum-Aufnahmekörper 18 auf. In den Kraftstoffinjektor 10, und zwar in den Kraftstoffspeicherraum-Aufnahmekörper 18 desselben, ist mindestens ein erster Kraftstoffspeicherraum 22 für den ersten Kraftstoff und mindestens ein zweiter Kraftstoffspeicherraum 23 für den zweiten Kraftstoff integriert.

Der mindestens eine erste Kraftstoffspeicherraum 22 ist über einen Hochdruckanschluss 24 des Kraftstoffinjektors 10 an einen Hochdruckkreis für den ersten Kraftstoff angeschlossen, wohingegen der mindestens eine zweite Kraftstoffspeicherraum 23 über einen weiteren Hochdruckanschluss 25 an einen Hochdrucckreis des zweiten Kraftstoffs angeschlossen ist.

Der mindestens eine erste Kraftstoffspeicherraum 22 des erfindungsgemäßen Kraftstoffinjektors 10 ist über eine erste Kraftstoffleitung 26 und der mindestens eine zweite Kraftstoffspeicherraum 26 des erfindungsgemäßen Kraftstoffinjektors 10 über eine zweite Kraftstoffleitung 27 mit dem Düsennadel-Aufnahmekörper 11 verbunden, wobei sich diese Kraftstoffleitungen 26, 27 ausgehend vom Kraftstoffspeicherraum-Aufnahmekörper 18 über den Magnetventil-Aufnahmekörper 19 und vorzugsweise einen zwischen dem Magnetventil-Aufnahmekörper 19 und dem Düsennadel-Aufnahmekörper 11 angeordneten plattenartigen Zwischenkörper 28 in Richtung auf den Düsennadel-Aufnahmekörper 11 erstrecken.

Fig. 1 zeigt weiter einen Hülsenkörper 29, wobei der Magnetventil-Aufnahmekörper 19 und der Zwischenkörper 28 vollständig sowie der Düsennadel-Aufnahmekörper 11 und der Kraftstoffspeicherraum-Aufnahmekörper 18 abschnittsweise innerhalb des Hülsenkörpers 29 angeordnet sind. Über den Hülsenkörper 29 kann der Kraftstoffinjektor 10 zum Beispiel in einer entsprechenden Ausnehmung in einem Zylinderkopf eines Zylinders der Brennkraftmaschine montiert werden.

Erfindungsgemäß sind der mindestens eine erste Kraftstoffspeicherraum 22 für den ersten Kraftstoff und der mindestens eine zweite Kraftstoffspeicherraum 23 für den zweiten Kraftstoff in Querrichtung oder Radialrichtung R des Kraftstoffinjektors 10 nebeneinander angeordnet sind, wobei sich dieselben in Längsrichtung oder Axialrichtung A des Kraftstoffinjektors 10 überlappen und also in Längsrichtung oder Axialrichtung A des Kraftstoffinjektors 10 parallel zueinander verlaufen.

Im Ausführungsbeispiel der Fig. 1, 2 und 3 ist in den Kraftstoffinjektor 10, nämlich den Kraftstoffspeicherraum-Aufnahmekörper 18 desselben, ein einziger erster Kraftstoffspeicherraum 22 und ein einziger zweiter Kraftstoffspeicherraum 23 integriert, wobei der Durchmesser D1 des ersten Kraftstoffspeicherraums 22 kleiner ist als der Durchmesser D2 des zweiten Kraftstoffspeicherraums 23. Ferner ist die Länge L1 des ersten Kraftstoffspeicherraums 22 größer als die Länge L2 des zweiten Kraftstoffspeicherraums 23, wobei in Fig. 1 mit ΔL die Längendifferenz zwischen den beiden Kraftstoffspeicherräumen 22, 23 gezeigt ist.

Dadurch, dass die Kraftstoffspeicherräume 22, 23 in Querrichtung bzw. Radialrichtung R nebeneinander angeordnet sind, kann der Kraftstoffinjektor 10 unter Bereitstellung einer hohen Betriebsfestigkeit einfach gefertigt werden. Bedingt, dass in Querrichtung oder Radialrichtung R nebeneinander angeordnete Kraftstoffspeicherräume 22, 23 über relativ kleine Durchmesser D1 und D2 verfügen, reduziert sich eine Angriffsfläche für den im jeweiligen Kraftstoffspeicherraum 22, 23 herrschenden Hochdruck, wodurch die Spannungen reduziert werden.

Ferner können Kraftstoffspeicherräume 22, 23 mit relativ geringem Durchmesser mittels Autofrettage hinsichtlich ihrer gewünschten Innendruckfestigkeit bearbeitet werden, sodass kein Gasnitrieren zur Bereitstellung der Innendruckfestigkeit verwendet werden muss. Hierdurch lässt sich der erfindungsgemäße Kraftstoffinjektor 10 insgesamt einfach fertigen.

Fig. 1 zeigt neben den Hochdruckanschlüssen 24, 25 auch Niederdruckanschlüsse 30, 31 des Kraftstoffinjektors 10, nämlich einen Niederdruckanschluss 30 für den Kraftstoffkreis des ersten Kraftstoffs und einen Niederdruckanschluss 31 für den Kraftstoffkreis des zweiten Kraftstoffs.

Fig. 2 und 3 zeigen Details des erfindungsgemäßen Kraftstoffinjektors 10 der Fig. 1 im Bereich des Kraftstoffspeicherraum-Aufnahmekörpers 18. Es ist ein einziger erster Kraftstoffspeicherraum 22 und ein einziger zweiter Kraftstoffspeicherraum 23 in den Kraftstoffinjektor 10, nämlich in den Kraftstoffspeicherraum-Aufnahmekörpers 18, integriert, die gemäß Fig. 2 unterschiedliche Durchmesser D1 und D2 aufweisen. Gemäß Fig. 2 ist der Durchmesser D1 des ersten Kraftstoffspeicherraums 22 für den ersten Kraftstoff kleiner als der zweite Durchmesser D2 des zweiten Kraftstoffspeicherraums 23 für den zweiten Kraftstoff. Der zweite Kraftstoffspeicherraum 23 für den zweiten Kraftstoff weist in Axialrichtung A eine Länge L2 auf, die kleiner ist als die Länge L1 des ersten Kraftstoffspeicherraums 22 für den ersten Kraftstoff ist.

Obwohl es möglich ist, dass der Durchmesser D1 des ersten Kraftstoffspeicherraums 22 für den ersten Kraftstoff dem Durchmesser D2 des zweiten Kraftstoffspeicherraums 23 für den zweiten Kraftstoff entspricht, ist es bevorzugt, dass der Durchmesser D2 des zweiten Kraftstoffspeicherraums 23 für den zweiten Kraftstoff größer ist als der Durchmesser D1 des ersten Kraftstoffspeicherraums 22 für den ersten Kraftstoff.

Insbesondere ist vorgesehen, dass ein Verhältnis D2:D1 zwischen dem Durchmesser D2 des zweiten Kraftstoffspeicherraums 23 für den zweiten Kraftstoff und dem Durchmesser D1 des ersten Kraftstoffspeicherraums 22 für den ersten Kraftstoff zwischen 1,05 und 1,25 beträgt.

In Fig. 2 ist weiterhin ein Abstand X12 zwischen den beiden Kraftstoffspeicherräumen 22, 23 gezeigt. Dieser Abstand X12 entspricht der Wandstärke des Kraftstoffspeicherraum-Aufnahmekörpers 18 zwischen den in Querrichtung bzw. Radialrichtung R nebeneinander angeordneten Kraftstoffspeicherräumen 22, 23.

Fig. 4 und 5 zeigen Details eines erfindungsgemäßen Kraftstoffinjektors 10, wiederum im Bereich des Kraftstoffspeicherraum-Aufnahmekörpers 18. In Fig. 4, 5 sind in den Kraftstoffinjektor 10 zwei erste Kraftstoffspeicherräume 22 für den ersten Kraftstoff und zwei zweite Kraftstoffspeicherräume 23 für den zweiten Kraftstoff integriert, wobei sich die geometrische Anordnung dieser nun insgesamt vier Kraftstoffspeicherräume 22, 23 aus Fig. 4 ergibt. Fig. 5 dient der Verdeutlichung der unterschiedlichen Längen der Kraftstoffspeicherräume 22, 23.

Gemäß Fig. 5 sind die Kraftstoffspeicherräume 22, 23 in Querrichtung oder Radialrichtung R gesehen wiederum nebeneinander angeordnet, wobei die beiden ersten Kraftstoffspeicherräume 22 für den ersten Kraftstoff über einen identischen Durchmesser D1 verfügen, der kleiner ist der identische Durchmesser D2 der beiden zweiten Kraftstoffspeicherräume 23 für den zweiten Kraftstoff.

Die Kraftstoffspeicherräume 22, 23 sind derart zueinander angeordnet, dass zwei benachbarte zweite Kraftstoffspeicherräume 23 für den zweiten Kraftstoff einen Abstand X22 aufweisen. Der Abstand X12 entspricht dem Abstand zwischen einem zweiten Kraftstoffspeicherraum 23 für den zweiten Kraftstoff und einem benachbarten ersten Kraftstoffspeicherraum 22 für den ersten Kraftstoff.

Gemäß Fig. 4 ist der Abstand X22 zwischen zwei benachbarten zweiten Kraftstoffspeicherräumen 23 für den zweiten Kraftstoff größer als der Abstand X12 zwischen einem ersten Kraftstoffspeicherraum 22 für den ersten Kraftstoff und einem benachbarten zweiten Kraftstoffspeicherraum 23 für den zweiten Kraftstoff, wobei ein Verhältnis X12:X22 zwischen dem Abstand X12 und dem Abstand X22 zwischen 0,75 und 0,95 beträgt.

Im Unterschied zum gezeigten Ausführungsbeispiel ist es auch möglich, dass das Verhältnis X12:X22 zwischen dem Abstand X12 und dem Abstand X22 zwischen 1,05 und 1,25 beträgt. Ferner ist es möglich, dass der Abstand X12 dem Abstand X22 entspricht, wobei dann das Verhältnis X12:X22 1,0 beträgt.

Wie in Fig. 5 gezeigt, weisen die beiden ersten Kraftstoffspeicherräume 22 für den ersten Kraftstoff unterschiedliche Längen auf, wobei die längere oder längste dieser beiden ersten Kraftstoffbohrungen 22 die Länge L1L und die kürzere oder kürzeste dieser beiden ersten Kraftstoffspeicherräume 22 die Länge L1K aufweist. Ebenso weisen in Fig. 5 die beiden zweiten Kraftstoffspeicherräume 23 unterschiedliche Längen auf, wobei der kürzere oder kürzeste der beiden zweiten Kraftstoffspeicherräume 23 die Länge L2K und der längere oder längste der beiden zweiten Kraftstoffspeicherräume 23 die Länge L2L aufweist. Die Längendifferenzen sind jeweils mit ΔL1 und ΔL2 angegeben.

Insbesondere ist vorgesehen, dass das Längenverhältnis L1K:L1L und/oder das Längenverhältnis L2K:L2L jeweils zwischen 0,5 und 0,95, vorzugsweise zwischen 0,5 und 0,75, beträgt. Durch diese unterschiedlichen Längen der ersten Kraftstoffspeicherräume 22 und/oder durch die unterschiedlichen Längen der zweiten Kraftstoffspeicherräume 23 können im jeweiligen Hochdruckkreis des jeweiligen Kraftstoffs beim Öffnen und Verschließen der Kraftstoffeinspritzöffnungen 16 bzw. 17 über die jeweilige Düsennadel 14 bzw. 15 Druckschwingung mit unterschiedlicher Wellenlänge im jeweiligen Hochdruckkreis des jeweiligen Kraftstoffs erzeugt werden, die sich überlagern zumindest teilweise auslöschen.

So zeigt Fig. 8 für den Kraftstoffinjektor 10 der Fig. 2, 3 einen sich in einem der beiden Hochdruckkraftstoffkreise eines der beiden Kraftstoffe ausbildenden zeitlichen Verlauf einer Druckschwingung 32, wobei die Zeitspanne Δt die Zeit angibt, in welcher sich eine infolge eines Schließvorgangs einer Düsennadel erzeugte Druckschwingung 32beruhigt. Fig. 9 zeigt über der Zeit t drei zeitlichen Verlauf von Druckschwingungen 33, 34, 35, und zwar für den Kraftstoffinjektor 10 der Fig. 4, 5, wobei sich die Druckschwingungen 33 und 34 zur Druckschwingungen 35 überlagern. Die Druckschwingungen 33 und 34 löschen sich teilweise gegenseitig aus, sodass die resultierende Druckschwingung 35 der Fig. 9 deutlich schneller abklingt als die Druckschwingung 32 der Fig. 8. Dadurch kann eine Zeitspanne zwischen zwei aufeinanderfolgenden Einspritzvorgängen reduziert werden.

In den Ausführungsbeispielen der Fig. 1 bis 5 entspricht die Anzahl der ersten Kraftstoffspeicherräume 22 der Anzahl der zweiten Kraftstoffspeicherräume 23. Demgegenüber zeigen Fig. 6 und 7 Ausführungsbeispiele eines erfindungsgemäßen Kraftstoffinjektors 10, bei welchem die Anzahl der ersten Kraftstoffspeicherraum 22 kleiner ist als die Anzahl der zweiten Kraftstoffspeicherräume 23. So sind in Fig. 6 zwei zweite Kraftstoffspeicherräume 23 für den zweiten Kraftstoff und ein einziger erster Kraftstoffspeicherraum 22 für den ersten Kraftstoff in den Kraftstoffinjektor 10 integriert. In Fig. 7 sind vier zweite Kraftstoffspeicherräume 23 für den zweiten Kraftstoff und ein einziger erster Kraftstoffspeicherraum 22 für den ersten Kraftstoff in den Kraftstoffinjektor 10 integriert. Fig. 6 und 7 zeigen wiederum die Durchmesser D1 und D2 der ersten und zweiten Kraftstoffspeicherräume 22, 23 sowie die Abstände X12 und X22 zwischen denselben.

Auch in den Ausführungsbeispielen der Fig. 6 und 7 können die zweiten Kraftstoffspeicherräume 23 wiederum unterschiedliche Längen aufweisen, um sich überlagernde und zumindest teilweise auslöschende Druckwellen im Hochdrucksystem des zweiten Kraftstoffs bereitzustellen.

Dann, wenn wie in Fig. 5 und 6 gezeigt, ein einziger erster Kraftstoffspeicherraum 22 für den ersten Kraftstoff in den Kraftstoffinjektor 10 integriert ist, kann derselbe gemäß Fig. 6 auf einer Längsmittelachse des Kraftstoffinjektors 10 angeordnet sein, wobei die zweiten Kraftstoffspeicherräume 23 für den zweiten Kraftstoff punktsymmetrisch zur Längsmittelachse des Kraftstoffinjektors 10 um den erster Kraftstoffspeicherraum 22 für den ersten Kraftstoff angeordnet sind. In Fig. 5 verläuft der erste Kraftstoffspeicherraum 22 für den ersten Kraftstoff außermittig oder dezentral zur Längsmittelachse des Kraftstoffinjektors 10. In Fig. 4 sind die ersten Kraftstoffspeicherräume 22 für den ersten Kraftstoff und die zweiten Kraftstoffspeicherräume 23 für den zweiten Kraftstoff außermittig oder dezentral zur Längsmittelachse des Kraftstoffinjektors 10 jedoch punktsymmetrisch zur Längsmittelachse des Kraftstoffinjektors 10 in denselben integriert.

Bei dem ersten Kraftstoff handelt es sich um einen relativ zündwilligen Kraftstoff, insbesondere einen Dieselkraftstoff. Bei dem zweiten Kraftstoff handelt es sich um einen relativ zündunwilligen Kraftstoff, zum Beispiel um Methanol, Ethanol oder Ammoniak. Dann, wenn in einem Betriebsmodus der zweite, relativ zündunwilligen Kraftstoff, insbesondere das Methanol, Ethanol oder Ammoniak, verbrannt werden soll, kann der zweite Kraftstoff über den ersten Kraftstoff gezündet werden.

### Bezugszeichenliste

- 10: Kraftstoffinjektor
- 11: Düsennadel-Aufnahmekörper
- 12: erste Nadelführung
- 13: zweite Nadelführung
- 14: erste Düsennadel
- 15: zweite Düsennadel
- 16: erste Kraftstoffeinspritzöffnung
- 17: zweite Kraftstoffeinspritzöffnung
- 18: Kraftstoffspeicherraum-Aufnahmekörper
- 19: Magnetventil-Aufnahmekörper
- 20: erstes Magnetventil
- 21: zweites Magnetventil
- 22: erster Kraftstoffspeicherraum
- 23: zweiter Kraftstoffspeicherraum
- 24: erster Hochdruckanschluss
- 25: zweiter Hochdruckanschluss
- 26: erste Kraftstoffleitung
- 27: zweite Kraftstoffleitung
- 28: Zwischenkörper
- 29: Hülsenkörper
- 30: erster Niederdruckanschluss
- 31: zweiter Hochdruckanschluss
- 32: Druckschwingung
- 33: Druckschwingung
- 34: Druckschwingung
- 35: Druckschwingung

## Patentansprüche

1. Kraftstoffinjektor (10) einer Brennkraftmaschine, der dazu ausgebildet ist, einer Brennkammer eines Zylinders der Brennkraftmaschine Kraftstoff zuzuführen,
mit einer in einer ersten Nadelführung (12) bewegbar geführten ersten Düsennadel (14), die mit ersten Kraftstoffeinspritzöffnungen (16) derart zusammenwirkt, dass die erste Düsennadel (14) abhängig von ihrer Position entweder eine Kraftstoffströmung eines ersten Kraftstoffs durch die ersten Kraftstoffeinspritzöffnungen (16) freigibt oder versperrt,
mit einer in einer zweiten Nadelführung (13) bewegbar geführten zweiten Düsennadel (15), die mit zweiten Kraftstoffeinspritzöffnungen (17) derart zusammenwirkt, dass die zweite Düsennadel (15) abhängig von ihrer Position entweder eine Kraftstoffströmung eines zweiten Kraftstoffs durch die zweiten Kraftstoffeinspritzöffnungen (17) freigibt oder versperrt,
mit mindestens einem in denselben integrierten ersten Kraftstoffspeicherraum (22) für den ersten Kraftstoff,
mit mindestens einem in denselben integrierten zweiten Kraftstoffspeicherraum (23) für den zweiten Kraftstoff,
wobei der mindestens eine erste Kraftstoffspeicherraum (22) und der mindestens eine zweite Kraftstoffspeicherraum (23) in Querrichtung oder Radialrichtung des Kraftstoffinjektors (10) nebeneinander angeordnet sind und sich in Längsrichtung oder Axialrichtung des Kraftstoffinjektors (10) überlappen.

2. Kraftstoffinjektor (10) nach Anspruch 1,
wobei die Anzahl der in ersten Kraftstoffspeicherräume (22) der Anzahl der zweiten Kraftstoffspeicherräume (23) entspricht.

3. Kraftstoffinjektor (10) nach Anspruch 1,
wobei die Anzahl der in ersten Kraftstoffspeicherräume (22) kleiner als die Anzahl der zweiten Kraftstoffspeicherräume (23) ist.

4. Kraftstoffinjektor (10) nach Anspruch 1, 2 oder 3,
wobei der Durchmesser (D1) des mindestens einen ersten Kraftstoffspeicherraums (22) kleiner ist als der Durchmesser (D2) des mindestens einen zweiten Kraftstoffspeicherraums (23) ist oder dem Durchmesser (D2) des mindestens einen zweiten Kraftstoffspeicherraums (23) entspricht.

5. Kraftstoffinjektor (10) nach Anspruch 4,
wobei der Durchmesser (D1) des mindestens einen ersten Kraftstoffspeicherraums (22) kleiner ist als der Durchmesser (D2) des mindestens einen zweiten Kraftstoffspeicherraums (23), wobei ein Verhältnis D2:D1 zwischen dem Durchmesser (D2) des jeweiligen zweiten Kraftstoffspeicherraums (23) und dem Durchmesser (D1) des jeweiligen ersten Kraftstoffspeicherraums (22) zwischen 1,05 und 1,25 beträgt.

6. Kraftstoffinjektor (10) nach einem der Ansprüche 1 bis 5,
wobei ein Verhältnis X12:X22 zwischen einem Abstand (X12) zwischen einem ersten Kraftstoffspeicherraum (22) und einem benachbarten zweiten Kraftstoffspeicherraum (23) und einem Abstand (X22) zwischen zwei benachbarten zweiten Kraftstoffspeicherräumen (23) zwischen 0,75 und 1,25 beträgt.

7. Kraftstoffinjektor (10) nach Anspruch 6,
wobei das Verhältnis X12:X22 zwischen 0,75 und 0,95 beträgt.

8. Kraftstoffinjektor (10) nach einem der Ansprüche 1 bis 7,
wobei in denselben mindestens zwei erste Kraftstoffspeicherräume (22) mit unterschiedlichen Längen integriert sind, wobei ein Längenverhältnis L1K:L1L zwischen der Länge L1K des kürzeren oder kürzesten ersten Kraftstoffspeicherraums (22) und der Länge L1L des längeren oder längsten ersten Kraftstoffspeicherraums (22) zwischen 0,5 und 0,95, vorzugsweise zwischen 0,5 und 0,75, beträgt.

9. Kraftstoffinjektor (10) nach einem der Ansprüche 1 bis 8,
wobei in denselben mindestens zwei zweite Kraftstoffspeicherräume (23) mit unterschiedlichen Längen integriert sind, wobei ein Längenverhältnis L2K:L2L zwischen der Länge L2K des kürzeren oder kürzesten zweiten Kraftstoffspeicherraums (23) und der Länge L2L des längeren oder längsten zweiten Kraftstoffspeicherraums (23) zwischen 0,5 und 0,95, vorzugsweise zwischen 0,5 und 0,75, beträgt.

10. Kraftstoffinjektor (10) nach einem der Ansprüche 1 bis 9,
mit einem ersten Magnetventil (20) zur Ansteuerung der ersten Düsennadel (14) und einem zweiten Magnetventil (21) zur Ansteuerung der zweiten Düsennadel (15),
wobei die Magnetventile (20, 21) in Längsrichtung oder Axialrichtung des Kraftstoffinjektors (10) zwischen den Kraftstoffspeicherräumen (22, 23) und den Düsennadeln (14, 15) angeordnet sind.

11. Brennkraftmaschine, mit Zylindern, wobei jeder Zylinder einen Kraftstoffinjektor (10) nach einem der Ansprüche 1 bis 10 aufweist.
